# EUROPÄISCHE PATENTSCHRIFT

(11) **EP 2 544 901 B1**
(45) Veröffentlichungstag und Bekanntmachung des Hinweises auf die Patenterteilung: **15.04.2015**
(21) Anmeldenummer: 11702011.5
(22) Anmeldetag: 28.01.2011
(51) Int. Cl.: B44C 5/04, B41F 19/00

(54) **VERFAHREN UND VORRICHTUNG ZUR HERSTELLUNG VON DEKORPAPIER ZUM BESCHICHTEN VON PLATTENFÖRMIGEN GRUNDKÖRPERN**
METHOD AND APPARATUS FOR PRODUCING DECORATIVE PAPER FOR COATING PLATE-SHAPED BASIC BODIES
PROCÉDÉ ET DISPOSITIF DE FABRICATION DE PAPIER DÉCORÉ POUR LE REVÊTEMENT DE CORPS DE BASE EN FORME DE PLAQUES

(30) Priorität: 09.03.2010 DE 102010010785
(43) Veröffentlichungstag der Anmeldung: 16.01.2013
(73) Patentinhaber: Fritz Egger GmbH & Co. OG, 3105 Unterradlberg (AT)
(72) Erfinder: HAGSPIEL, Raimund, 37671 Höxter (DE)
(74) Vertreter: Cohausz & Florack
(86) Internationale Anmeldenummer: PCT/EP2011/051218
(87) Internationale Veröffentlichungsnummer: WO 2011/110381

(56) Entgegenhaltungen:
- EP-A1- 1 923 223
- EP-A2- 1 842 668
- EP-A2- 2 042 344
- WO-A1-2006/027212
- DE-A1- 19 704 003
- US-A1- 2005 249 924

## Beschreibung

Die Erfindung betrifft ein Verfahren zur Herstellung von Dekorpapier zum Beschichten eines Grundkörpers, der aus einer Trägerplatte aus Holzwerkstoff, aus Schichtstoff und/oder aus einer Compactplatte gebildet ist, bei dem auf ein blatt- oder bandförmiges Papier mittels mindestens eines Druckwalzenwerkes ein Dekor gedruckt wird, wobei das Dekor ein Holz- oder Steindekor ist. Des Weiteren betrifft die Erfindung eine Vorrichtung zur Herstellung von Dekorpapier zum Beschichten einer Trägerplatte aus Holzwerkstoff, eines Schichtstoffes und/oder einer Compactplatte, mit mindestens einem Druckwalzenwerk zum Drucken eines Dekors auf ein blatt- oder bandförmiges Papier, wobei das Dekor ein Holz- oder Steindekor ist.

Dekorpapier zur Beschichtung von Trägerplatten aus Holzwerkstoff wird üblicherweise durch Bedrucken eines Basispapiers mittels Druckwalzen im Tiefdruckverfahren hergestellt.

Zum Herstellen von Paneelen mit dekorativen Oberflächen werden neben Walzendruckverfahren auch Digitaldruckverfahren verwendet. So ist zum Beispiel aus der WO 98/26936 A1 ein Verfahren zum Herstellen.von harzgetränkten Dekorpapieren zur Beschichtung von Trägerplatten bekannt. Die so beschichteten Trägerplatten (Laminate) sind insbesondere für den Möbelbau bestimmt. Bei dem bekannten Verfahren wird harzgetränktes Papier mittels eines Digitaldruckers, insbesondere Laserdruckers mit einem digitalen Bild bedruckt.

Walzendruckverfahren sind aufgrund ihrer hohen Druckgeschwindigkeit für die Herstellung großer Dekorpapiermengen gut geeignet. Hinsichtlich der Herstellung von Paneelen, insbesondere Fußbodenpaneelen, kommt es bei den Durchmesser sowie die Länge der Druckwalzen beeinflusst werden. Beide Parameter können jedoch nicht beliebig variiert werden, sondern sind aus technischen Gründen beschränkt. Digitaldruckverfahren verfügen dagegen grundsätzlich über eine unbeschränkte Möglichkeit zur Individualisierung des Dekors. Die Individualisierungsmöglichkeit ist im Wesentlichen nur von der zur Verfügung gestellten Speicherkapazität zum Vorhalten der digitalen Dekordaten, der aktuell verfügbaren Rechnerleistung sowie der schöpferischen Leistung der Dekorentwickler abhängig. Andererseits sind Digitaldruckverfahren jedoch vergleichsweise teuer, da die mit einer Digitaldruckanlage erreichbare Mengenleistung beschränkt und relativ gering ist.

Aus der US 2005/249924 A1 ist ein Verfahren zur Herstellung einer dekorativen Oberflächenbeschichtung bekannt, bei dem eine erste Druckschicht mittels eines Druckwalzenwerkes und eine darauf folgenden zweite Druckschicht mittels eines Digitaldruckkopfes erzeugt wird. Die Druckschichten werden dabei direkt auf ein Substrat, z.B. eine Trägerplatte, gedruckt, oder zunächst auf ein Papier oder eine Folie gedruckt, die/das anschließend auf ein Substrat, z.B. eine Trägerplatte, geklebt wird.

Der vorliegenden Erfindung liegt die Aufgabe zugrunde, ein Verfahren und eine Vorrichtung der eingangs genannten Art anzugeben, die bei relativ hoher Mengenleistung bzw. günstigen Herstellungskosten eine unbeschränkte Möglichkeit zur Individualisierung des Dekors bieten.

Gelöst wird diese Aufgabe durch ein Verfahren mit den Merkmalen des Anspruchs 1 bzw. durch eine Vorrichtung mit den Merkmalen des Anspruchs 10.

Das erfindungsgemäße Verfahren, bei dem auf ein blatt- oder bandförmiges Papier mittels mindestens eines Druckwalzenwerkes ein Holz- oder Steindekor gedruckt wird, ist im Wesentlichen dadurch gekennzeichnet, dass auf einen oder mehrere Teilbereiche des Papiers mittels mindestens eines Digitaldruckkopfes mindestens ein Dekorelement gedruckt wird, so dass das mittels des mindestens einen Druckwalzenwerkes aufgedruckte Dekor zumindest teilweise sichtbar bleibt oder, sofern das mindestens eine Dekorelement mittels des mindestens einen Digitaldruckkopfes vor dem Dekor auf das Papier aufgedruckt wird, das mindestens eine Dekorelement umgibt, wobei das mindestens eine Dekorelement im Falle des Holzdekors die Struktur des zu imitierenden Holzes wiedergibt und dabei aus einer insbesondere Äste, Harzgallen, Fraßgänge und Verfärbungen umfassenden Gruppe ausgewählt ist und/oder Nagel- oder Schraubenköpfe und/oder Stöße zwischen Holzpaneelen wiedergibt, oder im Falle des Steindekors die Struktur des zu imitierenden Steines wiedergibt und dabei aus einer insbesondere Verfärbungen, Einschlüsse und Petrefakte umfassenden Gruppe ausgewählt ist und/oder Fugen zwischen Steinfliesen wiedergibt, und bei dem der mindestens eine Digitaldruckkopf mit dem Papier in dessen Vorschubrichtung verfahren wird.

Die erfindungsgemäße Vorrichtung, die mindestens ein Druckwalzenwerk zum Drucken eines Holz- oder Steindekors auf ein blatt- oder bandförmiges Papier aufweist, umfasst dementsprechend mindestens einen Digitaldruckkopf zum Drucken mindestens eines Dekorelements auf einen oder mehrere Teilbereiche des Papiers, so dass das mittels des mindestens einen Druckwalzenwerkes aufgedruckte Dekor zumindest teilweise sichtbar bleibt oder, sofern das mindestens eine Dekorelement mittels des mindestens einen Digitaldruckkopfes vor dem Dekor auf das Papier aufgedruckt wird, das mindestens eine Dekorelement umgibt, wobei das mindestens eine Dekorelement im Falle des Holzdekors die Struktur des zu imitierenden Holzes wiedergibt und dabei aus einer insbesondere Äste, Harzgallen, Fraßgänge und Verfärbungen umfassenden Gruppe ausgewählt ist und/oder Nagel- oder Schraubenköpfe und/oder Stöße zwischen Holzpaneelen wiedergibt, oder im Falle des Steindekors die Struktur des zu imitierenden Steines wiedergibt und dabei aus einer insbesondere Verfärbungen, Einschlüsse und Petrefakte umfassenden Gruppe ausgewählt ist und/oder Fugen zwischen Steinfliesen wiedergibt, und wobei der mindestens eine Digitaldruckkopf mit dem Papier in dessen Vorschubrichtung verfahrbar ist.

Die Erfindung basiert somit auf der Idee, Tiefdruck und Digitaldruck miteinander zu kombinieren, um Dekorpapier zur Beschichtung eines Grundkörpers, der aus einer Trägerplatte aus Holzwerkstoff, einer Compactplatte und/oder aus Schichtstoff gebildet ist, herzustellen.

Eine Digitaldruckanlage zum vollflächigen Bedrucken der Oberseite einer Papierbahn besitzt eine relativ geringe Druckgeschwindigkeit. Bei dem erfindungsgemäßen Verfahren bzw. der erfindungsgemäßen Vorrichtung wird der mindestens eine Digitaldruckkopf allerdings nur zum partiellen Bedrucken der Papierbahn verwendet, so dass die Druckgeschwindigkeit und damit die Leistung höher ist als bei einer Anlage, die ausschließlich Digitaldruck anwendet.

Die für eine Digitaldruckanlage erforderlichen Farben (Tinten) kosten ein Vielfaches der Druckfarben, die in gattungsgemäßen Tiefdruckanlagen eingesetzt werden können. Gegenüber einer Digitaldruckanlage zum vollflächigen Bedrucken einer Seite einer Papierbahn zeichnet sich die erfindungsgemäße Vorrichtung somit durch wesentlich günstigere Verbrauchskosten aus.

Da mittels des mindestens einen Digitaldruckkopfes lediglich ein oder mehrere Teilbereiche des blatt- oder bandförmigen Papiers mit mindestens einem Dekorelement bedruckt werden, ist hinsichtlich des Digitaldruckes keine Vollreproduktion bezüglich der mit einem Dekor zu versehenden Oberfläche des Papiers erforderlich. Hierdurch ist eine einfachere Softwarearchitektur bzw. Softwareprogrammierung gegenüber einem ausschließlich Digitaldruck anwendenden Verfahren möglich.

Ein weiterer Vorteil der erfindungsgemäßen Lösung ergibt sich in Bezug auf eine bereits vorhandene gravierte Druckwalze, indem das mittels der Druckwalze aufgedruckte Dekor mittels des mindestens einen Digitaldruckkopfes variiert wird. So kann beispielsweise ein mittels einer bereits vorhandenen Druckwalze aufgedrucktes Schiffsbodendekor mittels des mindestens einen Digitaldruckkopfes mit Längs- und Querlinien versehen werden, um auf diese Weise die Fugenoptik des Schiffsbodendekors zu verstärken.

Bei dem mindestens einen Dekorelement, welches mittels des mindestens einen Digitaldruckkopfes gedruckt wird, kann es sich um ein oder mehrere Dekorelemente folgender Arten von Dekorelementen handeln:
a) Dekorelemente, welche die Struktur des zu imitierenden Werkstoffes wiedergeben. Das können bei Holz die Maserung, Kern- und Splintholz, Äste, Harzgallen, Fraßgänge, Verfärbungen durch Pilze, Reaktionsholz, etc. sein. Bei Stein können dies verschiedene Verfärbungen, Einschlüsse, Petrefakte, etc. sein.
b) Dekorelemente, welche einzelne Dekorabschnitte voneinander abgrenzen, wie zum Beispiel Fugen zwischen Keramikfliesen oder Stöße zwischen Holzpaneelen.
c) Dekorelemente, die eine separate Abbildung neben einem zu imitierenden Werkstoff bilden, wie zum Beispiel Nagel- oder Schraubenköpfe in einem Holzpaneel.
d) Dekorelemente, die über mehrere Paneele hinweg ein Muster ergeben, wie zum Beispiel die Darstellung von Randfriesen bei Fußbodenpaneelen oder Straßenzügen bei Spielböden.

Eine vorteilhafte Ausgestaltung der Erfindung ist dadurch gekennzeichnet, dass die Druckposition des mindestens einen Dekorelements auf der mit dem Dekor zu versehenden Oberfläche des Papiers nach einem Zufallsprinzip vorgegeben wird. Bei dem Dekorelement kann es sich insbesondere um die Darstellung eines Astes oder eines anderen typischen Holzmerkmals in einem Holzdekor handeln. Auf diese Weise lassen sich insbesondere Holzdielen nachahmen, wobei eine Wiederholung identisch aussehender Holzdielen durch die zufallsgesteuerte Positionierung des Dekorelements bzw. Astes ausgeschlossen ist.

Alternativ oder ergänzend sieht eine weitere vorteilhafte Ausgestaltung der Erfindung vor, dass das mindestens eine Dekorelement aus einer Gruppe von Dekorelementen nach einem Zufallsprinzip ausgewählt wird. So kann beispielsweise zunächst mittels Walzendruck (Tiefdruck) ein Holzdekor, zum Beispiel ein Kieferdekor auf das blatt- oder bandförmige Papier aufgedruckt werden. Mittels eines anschließenden Digitaldruckes werden dann flächig begrenzte Dekorelemente, zum Beispiel Äste, auf das als Basis dienende Holzdekor des Papiers aufgedruckt. Wenn man nun die digitalen Daten einer Vielzahl optisch unterschiedlicher Dekorelemente bzw. Äste in einem entsprechenden Datenspeicher hinterlegt hat und dann per Zufallsgenerator die Variantenauswahl vornimmt, so ergibt sich eine entsprechende Vielzahl unterschiedlicher Dekorpapiere. Besonders bevorzugt und vorteilhaft ist eine Kombination einer solchen zufallsgeneratorgesteuerten Auswahl eines Dekorelementes aus der Vielzahl von Varianten mit einer ebenfalls zufallsgeneratorgesteuerten Positionswahl in X- und/oder Y-Richtung, d.h. in Längs- und/oder Querrichtung des jeweiligen Papiers. Auf diese Weise können mit dem Dekorpapier beschichtete Paneele so gestaltet werden, dass es unmöglich oder nahezu unmöglich ist, unter den so produzierten Panellen zwei identische Paneele zu finden. Dabei kann durch Erweiterung eines bestimmten Typs eines Dekorelements, zum Beispiel von Astabbildungen, durch einen weiteren Typ eines anderen Dekorelements, zum Beispiel andere "Holzfehler" und/oder unterschiedliche Abnutzungsspuren, wie Mattstellen, die Variantenanzahl noch weiter steigert werden.

Die Anwendung der vorliegenden Erfindung ist nicht auf Holzdekore beschränkt. Ebenso lässt sich mit dem erfindungsgemäßen Verfahren auch die Variantenanzahl von mit Stein- bzw. Fliesendekoren bedruckten Dekorpapieren steigern. So kann beispielsweise ein mittels Walzendruck (Tiefdruck) aufgedrucktes Natursteindekor variiert werden, indem mittels des mindestens einen Digitaldruckkopfes "Einschlüsse" oder sonstige markante Stellen auf das als Basis dienende Natursteindekor aufgedruckt werden.

Eine weitere vorteilhafte Ausgestaltung des erfindungsgemäßen Verfahrens ist dadurch gekennzeichnet, dass mittels des mindestens einen Druckwalzenwerkes eine oder mehrere Teilflächen der mit dem Dekor zu versehenden Oberfläche des Papiers bedruckt werden, und dass eine oder mehrere mittels des mindestens einen Druckwalzenwerkes nicht bedruckte Teilflächen mittels des mindestens einen Digitaldruckkopfes bedruckt werden. Diese Ausgestaltung ist insbesondere dann von Vorteil, wenn das mindestens eine Dekorelement, welches mittels des mindestens einen Digitaldruckkopfes aufgedruckt wird, eine relativ große Flächenausdehnung aufweist und eine entsprechende Teilfläche eines zuvor aufgedruckten Dekors verdecken würde. Denn indem die Teilfläche, die nach dem Walzendruck mittels des mindestens einen Digitaldruckkopfes bedruckt wird, zuvor beim Walzendruck ausgelassen wird, lässt sich beim Walzendruck Druckfarbe sparen.

Vorrichtungstechnisch wird diese Ausgestaltung vorzugsweise dadurch realisiert, dass das mindestens eine Druckwalzenwerk mindestens eine Druckwalze, insbesondere Gravurwalze oder Gummituchwalze aufweist, die in ihrer Mantelfläche mindestens eine Ausnehmung zur Erzeugung eines nicht bedruckten Bereichs auf dem Papier enthält.

Ferner beinhaltet diese Ausgestaltung auch die Möglichkeit, die Reihenfolge von Walzendruck und Digitaldruck zu variieren, d.h. der Walzendruck muss bei dieser Ausgestaltung nicht zwangsläufig vor dem Digitaldruck durchgeführt werden; er kann bei Bedarf auch nach dem Digitaldruck durchgeführt werden. Des Weiteren ermöglicht diese Ausgestaltung eine Anordnung des mindestens einen Digitaldruckkopfes zwischen zwei den Walzendruck ausführenden Druckwalzenwerken.

Eine weitere vorteilhafte Ausgestaltung der Erfindung besteht darin, dass mehrere Druckköpfe in Vorschubrichtung des Papiers hintereinander angeordnet werden. Diese Ausgestaltung ermöglicht die Realisierung einer hohen Vorschubgeschwindigkeit des Papiers bei dessen Bedruckung, wobei die Digitaldruckköpfe, die üblicherweise langsamer arbeiten als ein Druckwalzenwerk, jeweils einen Teil des digital aufzudruckenden Dekorelements aufdrucken. Durch diese Aufgabenteilung, bei der jeder Digitaldruckkopf einen Teil der Digitaldruckarbeit übernimmt, kann die Vorschubgeschwindigkeit des zu bedruckenden Papiers gesteigert werden.

Erfindungsgemäß ist der mindestens eine Digitaldruckkopf in Vorschubrichtung des zu bedruckenden Papiers verfahrbar. Hierdurch wird dem Digitaldruckkopf mehr Zeit zum Drucken des jeweiligen Dekorelements gegeben, so dass die hohe Druckgeschwindigkeit des mindestens einen Druckwalzenwerkes trotz der herkömmlich vergleichsweise geringeren Druckgeschwindigkeit des Digitaldruckkopfes dennoch beibehalten wird.

Weitere bevorzugte und vorteilhafte Ausgestaltungen der Erfindung sind in den Unteransprüchen angegeben.

Nachfolgend wird die Erfindung anhand einer mehrere Ausführungsbeispiele darstellenden Zeichnung näher erläutert. Es zeigen in schematischer Darstellung:
- Fig. 1: eine mehrere Druckstationen aufweisende Vorrichtung zur Herstellung von Dekorpapier, in Seitenansicht;
- Fig. 2: eine Druckwalze eines Druckwalzenwerkes für eine Vorrichtung gemäß Fig. 1, in perspektivischer Ansicht;
- Fig. 3: ein Druckwalzenwerk mit einem zugeordneten Digitaldruckkopf, in perspektivischer Ansicht;
- Fig. 4: ein plattenförmiges, mit Dekorpapier beschichtetes Produkt, in Draufsicht; und
- Fig. 5: ein weiteres plattenförmiges, mit Dekorpapier beschichtetes Produkt, in Draufsicht.

In Fig. 1 ist eine Vorrichtung bzw. Anlage zur Herstellung von Dekorpapier zur Beschichtung von Grundkörpern, die aus Trägerplatten aus Holzwerkstoff, Compactplatten und/oder Schichtstoffen gebildet sind, dargestellt. Compactplatten werden aus harzgetränkten Zellulosebahnen hergestellt, die unter großem Druck und bei hohen Temperaturen in Laminatpressen verpresst werden.

Von einer Vorratsrolle 1 wird Papier 2 abgewickelt, verschiedenen Bearbeitungsstationen 4, 5, 6 zugeführt und anschließend auf einer Rolle 7 aufgewickelt. Die Transportrichtung des Papiers 2 ist in Fig. 1 mit einem Pfeil angedeutet und verläuft von links nach rechts. Anstelle einer Papierbahn 2 können auch großflächige Papierbögen der Reihe nach bearbeitet werden.

Auf das Papier 2 wird zunächst eine im Grundfarbton eines nachfolgend aufgedruckten Dekors gehaltene Basisfarbe mittels (nicht gezeigter) Druckwalzen aufgedruckt.

Anschließend wird mittels zweier Druckwalzen werke 4.1, 5.1, die jeweils aus einer gravierten Druckwalze (Druckzylinder) 4.11, 5.11 mit Farb- und Feuchtwalzen und einem Gummituchzylinder 4.12, 5.12 mit Gegendruckzylinder 8, 9 aufgebaut sind, ein Dekor, beispielsweise ein Holzdekor aufgedruckt. Dieses Druckverfahren wird auch als indirekter Tiefdruck bezeichnet.

Den Druckwalzenwerken 4.1, 5.1 sind Nachbearbeitungsvorrichtungen 4.2, 5.2 nachgeordnet. Die jeweilige Nachbearbeitungsvorrichtung 4.2, 5.2 kann beispielsweise mittels eines Warmluftstroms oder mittels einer elektromagnetischen Strahlung, insbesondere UV-Strahlung eine Trocknung bzw. Teiltrocknung der aufgedruckten Farbe bewirken.

Anstelle von zwei oder mehreren Druckwalzenwerken 4.1, 5.1 kann die erfindungsgemäße Vorrichtung bzw. Anlage 1 gegebenenfalls auch nur ein einzelnes Druckwalzenwerk 4.1 oder 5.1 aufweisen.

Erfindungsgemäß wird auf einen oder mehrere Teilbereiche des Papiers 2 mittels mindestens eines Digitaldruckkopfes 6.1 mindestens ein Dekorelement gedruckt, so dass das zuvor aufgedruckte Dekor zumindest teilweise sichtbar bleibt oder das zuvor aufgedruckte Dekor das Dekorelement umgibt.

Der Digitaldruckkopf 6.1 arbeitet beispielsweise nach dem Prinzip der Strahldrucktechnik, die bei so genannten Tintenstrahldruckern weit verbreitet ist. In Fig. 1 ist unterhalb der digitalen Auftragsvorrichtung 6.1 ein kurzer Strich eingezeichnet, der einen Tröpfchenstrahl oder mehrere in Reihe positionierte Tröpfchenstrahlen andeutet. Die digitale Auftragsvorrichtung 6.1 ist derart ausgebildet, dass sie quer zur Bewegungsrichtung der Papierbahn 2 stellenweise oder zeilenweise ein oder mehrere Dekorelemente auf die Papierbahn aufdruckt. Dieser Digitaldruck druckt somit nicht vollflächig, sondern lediglich partiell.

Mit dem Digitaldruckkopf 6.1 kann einfarbig oder mehrfarbig gedruckt werden. Beispielsweise kann der Digitaldruckkopf 6.1 mit einer Farbpatrone ausgestattet sein, die eine einzelne Farbe oder farbige Tinte enthält. Alternativ oder zusätzlich kann der Digitaldruckkopf 6.1 aber auch mit einer oder mehreren Farbpatronen versehen sein, die mehrere Kammern mit verschiedenen Tinten bzw. Farben aufweisen bzw. bilden, beispielsweise die Farben gelb, blau und rot als Grundfarben enthalten, so dass der Digitaldruckkopf 6.1 in einem Pass auch mehrere bzw. verschiedene Farben gleichzeitig drucken kann.

Bei den Dekorelementen handelt es sich beispielsweise um Abbildungen von Ästen (d.h. Astquerschnitten), Einschlüssen, Verwachsungen, Maserungsfehlern, Maserknollen, Jahresringen, Darstellungen von hellem Splintholz, Fraßgängen (z.B. Holzwurmlöchern/-gängen), Nagel- und/oder Schraubenköpfen, etc..

Des Weiteren oder alternativ kann es sich bei den Dekorelementen auch um Einschlüsse oder sonstige markante Stellen von Steindekoren handeln.

Unter dem Begriff "Dekorelement" können im vorliegenden Kontext auch Logos verstanden werden. Bei den Logos handelt es sich beispielsweise um Firmennamen, Wort-Bild marken, Slogans, Aufdrucken, wie sie auf Frachtkisten üblich sind, etc..

Ferner ist ein Computer 6.2 als Mittel zum Erzeugen einer Punkteverteilung zur Ansteuerung der digitalen Auftragsvorrichtung 6.1 mit derselben verbunden. Der Computer 6.2 bereitet digitale Ansteuerinformationen auf und überträgt diese auf den Digitaldruckkopf 6.1.

Die Bilddaten verschiedener Varianten der genannten Dekorelemente und/oder Logos sind in einem Datenspeicher 6.3 des Computers 6.2 hinterlegt. Des Weiteren ist der Computer 6.2 mit einem Zufallsgenerator 6.4 versehen. Der Zufallsgenerator 6.4 dient dazu, verschiedene Varianten eines oder mehrerer Dekorelemente, z.B. Äste sowie helle Splintholzanteile, nach einem Zufallsprinzip auszuwählen sowie die Position des jeweiligen Dekorelements auf dem Papier 2 in X- und/oder Y-Richtung ebenfalls nach einem Zufallsprinzip vorzugeben.

Es liegt ferner im Rahmen der Erfindung, dass der Computer 6.2 nicht nur nach einem Zufallsprinzip ein Dekorelement aus einer Vielzahl von Dekorelementen auswählen kann, sondern ein Dekorelement auch abwandeln, insbesondere verfremden kann. So kann beispielsweise die Form eines ellipsenförmigen Dekorelements, beispielsweise eines ellipsenförmigen Astquerschnittes oder Steineinschlusses, durch Variieren der Länge der Haupt- und/oder Nebenachse der Ellipse abgewandelt werden. Des Weiteren umfasst die Erfindung auch eine Ausgestaltung, bei welcher der Computer 6.2 nach einem Zufallsprinzip Dekorelemente sogar erzeugen kann, beispielsweise geometrische Formen wie einen Kreis, ein Quadrat, Dreiecke, Trapeze, Polygone, oder Linien oder gar komplexe Dekorelemente.

An die digitale Auftragsvorrichtung 6.1 schließt sich wie zuvor auch an die Walzendruckwerke 4.1, 5.1 eine Nachbearbeitungsvorrichtung 6.5 an, um das oder die zuvor aufgebrachten Dekorelemente zu trocknen.

Auf die digitale Auftragsvorrichtung 6.1 bzw. die Nachbearbeitungsvorrichtung 6.5 können weitere Bearbeitungsstationen (nicht gezeigt) folgen, mittels denen auf das Dekor einschließlich der aufgedruckten Dekorelemente eine transparente Schutzschicht (Verschleißschutzschicht) aufgebracht wird.

Mit den Walzendruckwerken 4.1, 5.1 kann zunächst eine Seite der Papierbahn 2 vollflächig mit einem Holzdekor oder Steindekor, beispielsweise Steinfliesen- oder Natursteindekor versehen werden, worauf dann mit dem mindestens einen Digitaldrucker 6.1 ein oder mehrere einzelne Oberflächenbereiche der Papierbahn 2 zusätzlich bedruckt werden.

Alternativ oder ergänzend sieht die Erfindung vor, dass mit dem Walzendruckverfahren nur ein bestimmter Oberflächenbereich des Papiers 2 bedruckt wird und dass der oder die dabei nicht bedruckten Bereiche mittels mindestens eines Digitaldruckers 6.1 bedruckt werden. Diese Ausgestaltung ist in Fig. 2 skizziert. Dort ist zu erkennen, dass ein Druckwalzenwerk mindestens eine Druckwalze, insbesondere Gummituchwalze 5.12 aufweist, die in ihrer Mantelfläche mindestens eine Ausnehmung 5.13 zur Erzeugung eines nicht bedruckten Bereichs 2.1 auf der Papierbahn oder dem Papierbogen 2 enthält. Der Druckwalze 5.12 ist ein Digitaldrucker 6.1 nachgeordnet, der an einer einen Zufallsgenerator 6.4 aufweisenden Steuerung 6.2 angeschlossen ist, wobei die Steuerung ein in den Papierbereich 2.1 zu druckendes Dekorelement aus einer Gruppe von Dekorelementen nach einem Zufallsprinzip ausgewählt oder erzeugt.

Mit einem Druckwalzenwerk 5.1 der in Fig. 2 skizzierten Art können in Kombination mit einem Digitaldrucker 6.1 beispielsweise Fantasiedekore mit einem Stein- oder Fliesenmuster erstellt werden, bei denen ein durch die Druckwalze 5.12 erzeugtes Basisdekor durch Dekorfliesen, Ornamente, Intarsienbilder, Logos, etc., die in die zunächst nicht bedruckten Bereiche 2.1 mittels des Digitaldruckes gedruckt werden, ergänzt bzw. vervollständigt werden.

Bei regelmäßigen Dekoren, wie zum Beispiel einem Bild einer Kieselsteinfläche (Schüttung aus Kieselsteinen), Kaffeebohnenschüttung, etc., kann mit einer Vorrichtung gemäß Fig. 2 das Dekor variiert werden, indem die ansonsten regelmäßige Ornamentanordnung auf der Druckwalze (Gravurwalze oder Gummituchzylinder 5.12) bewusst mit Ausnehmungen (bzw. gravurfreien Zonen) 5.13 versehen wird, wobei in die durch diese gravurfreien Zonen erzeugten Bereiche 2.1 der Papierbahn 2 hinein modifizierte Ornamente mit dem Digitaldrucker 6.1 gedruckt werden, zum Beispiel in einer unterschiedlichen Farbe oder in einer anderen Ausrichtung oder verzerrt usw..

In Fig. 3 ist ein Ausführungsbeispiel einer erfindungsgemäßen Vorrichtung dargestellt, bei der mindestens ein Digitaldruckkopf 6.1 einer Gummituchwalze 5.12 eines Druckwalzenwerks 5.1 zugeordnet ist. Der Digitaldrucker 6.1 druckt dabei auf die Gummituchwalze 5.12, die das mittels des Digitaldruckkopfes 6.1 aufgebracht Dekorelement auf den zu bedruckenden Papierbogen 2 überträgt. Das so aufgebrachte Dekor wird mittels der nachgeordneten Nachbearbeitungsvorrichtung 6.5 zumindest teilweise getrocknet.

Mit einer Vorrichtung 1 gemäß Fig. 1 ist es insbesondere möglich, ein Dekor als mehrfarbiges Dekor zu drucken, wobei mit jedem der Druckwalzenwerke 4.1, 5.1 eine andere Farbe des Dekors auf die Papierbahn oder den Papierbogen 2 gedruckt wird, und wobei eine Farbe des mehrfarbigen Dekors mittels der den mindestens einen digitalen Druckkopf 6.1 aufweisenden digitalen Druckstation 6 auf die Papierbahn oder den Papierbogen 2 gedruckt wird. So können beispielsweise ohne einen Druckwalzenwechsel verschiedene Holzdekore (Holzarten) gedruckt werden, jedenfalls solange sich die Holzarten in ihrer typischen Grundstruktur (Maserung) nicht zu stark unterscheiden. Das spart erhebliche Rüstzeiten, wobei der erforderliche Farbwechsel alleine vergleichsweise einfach und schnell durchgeführt werden kann.

In Fig. 4 ist in Draufsicht eine Platte dargestellt, die mit einem nach dem erfindungsgemäßen Verfahren hergestellten Dekorpapier 2 beschichtet ist. Die Platte weist ein Holzdielendekor 2.2 auf, das mittels Druckwalzen 4.1, 5.1 erzeugt wurde. Ferner weist die Platte bzw. das Dekorpapier 2 Dekorelemente 2.3 in Form von Ästen auf, die mittels mindestens eines Digitaldruckkopfes 6.1 erzeugt wurden. Die Form und/oder Größe der Äste 2.3 sowie ihre Position auf der Oberfläche wurden zufällig festgelegt. Hierzu ist der mindestens eine Digitaldruckkopf 6.1 an einer einen Zufallsgenerator 6.4 aufweisenden Steuerung 6.2 angeschlossen (vgl. Fig. 1), die das jeweilige Astbild 2.3 als Dekorelement aus einer Gruppe von Dekorelementen nach einem Zufallsprinzip auswählt und auch die Druckposition des jeweiligen Astbildes 2.3 auf der mit dem Dekor 2.2 zu versehenden Oberfläche des Papiers 2 nach einem Zufallsprinzip vorgibt.

Fig. 5 zeigt schematisch eine mit einem Dekorpapier 2' beschichtete Holzwerkstoffplatte in Draufsicht. Das nach dem erfindungsgemäßen Verfahren hergestellte Dekorpapier 2' ist ebenfalls mit einem Holzdielendekor 2.2' versehen, das mittels Druckwalzen 4.1, 5.1 erzeugt wurde. Ferner weist die Platte bzw. das Dekorpapier 2' ein Logo 2.4 auf, das mittels eines Digitaldruckkopfes 6.1 erzeugt wurde.

Zur Herstellung eines Dekorpapiers 2' mit einem solchen Dekor 2.2', 2.4 eignet sich insbesondere eine Vorrichtung gemäß Fig. 2, aber auch Vorrichtungen gemäß den Figuren 1 und 3.

Die Ausführung der Erfindung ist nicht auf die vorstehend beschriebenen Ausführungsbeispiele beschränkt. Vielmehr sind zahlreiche Varianten und Kombinationen denkbar, die auch bei grundsätzlich abweichender Gestaltung von der in den beiliegenden Ansprüchen angegebenen Erfindung Gebrauch machen.

## Patentansprüche

1. Verfahren zur Herstellung von Dekorpapier zum Beschichten einer Trägerplatte aus Holzwerkstoff, eines Schichtstoffes und/oder einer Compactplatte, bei dem auf ein blatt- oder bandförmiges Papier (2, 2') mittels mindestens eines Druckwalzenwerkes (4.1, 5.1) ein Dekor (2.2, 2.2') gedruckt wird, wobei das Dekor (2.2, 2.2') ein Holz- oder Steindekor ist, und bei dem auf einen oder mehrere Teilbereiche des Papiers (2, 2') mittels mindestens eines Digitaldruckkopfes (6.1) mindestens ein Dekorelement (2.3, 2.4) gedruckt wird, so dass das mittels des mindestens einen Druckwalzenwerkes (4.1, 5.1) aufgedruckte Dekor (2.2, 2.2') zumindest teilweise sichtbar bleibt oder, sofern das mindestens eine Dekorelement (2.3, 2.4) mittels des mindestens einen Digitaldruckkopfes (6.1) vor dem Dekor auf das Papier (2, 2') aufgedruckt wird, das mindestens eine Dekorelement (2.3, 2.4) umgibt, wobei das mindestens eine Dekorelement (2.3, 2.4) im Falle des Holzdekors die Struktur des zu imitierenden Holzes wiedergibt und dabei aus einer insbesondere Äste, Harzgallen, Fraßgänge und Verfärbungen umfassenden Gruppe ausgewählt ist und/oder Nagel- oder Schraubenköpfe und/oder Stöße zwischen Holzpaneelen wiedergibt, oder im Falle des Steindekors die Struktur des zu imitierenden Steines wiedergibt und dabei aus einer insbesondere Verfärbungen, Einschlüsse und Petrefakte umfassenden Gruppe ausgewählt ist und/oder Fugen zwischen Steinfliesen wiedergibt, und welches **dadurch gekennzeichnet ist, daß** der mindestens eine Digitaldruckkopf (6.1) mit dem Papier (2, 2') in dessen Vorschubrichtung verfahren wird.

2. Verfahren nach Anspruch 1, **dadurch gekennzeichnet, dass** die Druckposition des mindestens einen Dekorelements (2.3, 2.4) auf der mit dem Dekor (2.2, 2.2') zu versehenden Oberfläche des Papiers nach einem Zufallsprinzip vorgegeben wird.

3. Verfahren nach Anspruch 1, **dadurch gekennzeichnet, dass** die Druckposition des mindestens einen Dekorelements (2.3, 2.4) auf der mit dem Dekor (2.2, 2.2') zu versehenden Oberfläche des Papiers nach einem Zufallsprinzip in Längs- und/oder Querrichtung des Papiers vorgegeben wird.

4. Verfahren nach Anspruch 1, **dadurch gekennzeichnet, dass** mittels des mindestens einen Druckwalzenwerkes (4.1, 5.1) eine oder mehrere Teilflächen der mit dem Dekor (2.2') zu versehenden Oberfläche des Papiers bedruckt werden, und dass eine oder mehrere mittels des mindestens einen Druckwalzenwerkes (4.1, 5.1) nicht bedruckte Teilflächen (2.1) mittels des mindestens einen Digitaldruckkopfes (6.1) bedruckt werden.

5. Verfahren nach einem der Ansprüche 1 bis 4, **dadurch gekennzeichnet, dass** das mindestens eine Dekorelement (2.3) aus einer Gruppe von Dekorelementen nach einem Zufallsprinzip ausgewählt wird.

6. Verfahren nach einem der Ansprüche 1 bis 5, **dadurch gekennzeichnet, dass** das mindestens eine Dekorelement (2.3) mittels eines Computers (6.2) nach einem Zufallsprinzip erzeugt wird.

7. Verfahren nach einem der Ansprüche 1 bis 6, **dadurch gekennzeichnet, dass** mittels des mindestens einen Digitaldruckkopfes (6.1) das mindestens eine Dekorelement (2.3, 2.4) auf eine Druckwalze (5.12) des mindestens einen Druckwalzenwerkes (5.1) aufgebracht wird, so dass letztere das mindestens eine Dekorelement (2.3, 2.4) auf die mit dem Dekor (2.2, 2.2') zu versehende Oberfläche des Papiers druckt.

8. Verfahren nach einem der Ansprüche 1 bis 7, **dadurch gekennzeichnet, dass** das Dekor (2.2, 2.2') als mehrfarbiges Dekor mittels mehrerer Druckwalzenwerke (4.1, 5.1) gedruckt wird, wobei mit jedem der Druckwalzenwerke (4.1, 5.1) eine andere Farbe des Dekors (2.2, 2.2') auf das Papier (2, 2') gedruckt wird, und wobei eine Farbe des mehrfarbigen Dekors (2.2, 2.2') mittels einer digitalen Druckstation (6) oder einer den mindestens einen digitalen Druckkopf (6.1) aufweisenden digitalen Druckstation (6) auf das Papier (2, 2') gedruckt wird.

9. Verfahren nach einem der Ansprüche 1 bis 8, **dadurch gekennzeichnet, dass** mehrere Digitaldruckköpfe (6.1) in Vorschubrichtung des Papiers (2, 2') hintereinander angeordnet werden.

10. Vorrichtung zur Herstellung von Dekorpapier zum Beschichten einer Trägerplatte aus Holzwerkstoff, eines Schichtstoffes und/oder einer Compactplatte, mit mindestens einem Druckwalzenwerk (4.1, 5.1) zum Drucken eines Dekors (2.2, 2.2') auf ein blatt- oder bandförmiges Papier (2, 2'), wobei das Dekor (2.2, 2.2') ein Holz- oder Steindekor ist, mit mindestens einem Digitaldruckkopf (6.1) zum Drucken mindestens eines Dekorelements (2.3, 2.4) auf einen oder mehrere Teilbereiche des Papiers (2, 2'), so dass das mittels des mindestens einen Druckwalzenwerkes (4.1, 5.1) aufgedruckte Dekor (2.2, 2.2') zumindest teilweise sichtbar bleibt oder, sofern das mindestens eine Dekorelement (2.3, 2.4) mittels des mindestens einen Digitaldruckkopfes (6.1) vor dem Dekor auf das Papier (2, 2') aufgedruckt wird, das mindestens eine Dekorelement (2.3, 2.4) umgibt, wobei das mindestens eine Dekorelement (2.3, 2.4) im Falle des Holzdekors die Struktur des zu imitierenden Holzes wiedergibt und dabei aus einer insbesondere Äste, Harzgallen, Fraßgänge und Verfärbungen umfassenden Gruppe ausgewählt ist und/oder Nagel- oder Schraubenköpfe und/oder Stöße zwischen Holzpaneelen wiedergibt, oder im Falle des Steindekors die Struktur des zu imitierenden Steines wiedergibt und dabei aus einer insbesondere Verfärbungen, Einschlüsse und Petrefakte umfassenden Gruppe ausgewählt ist und/oder Fugen zwischen Steinfliesen wiedergibt, und wobei die Vorrichtung **dadurch gekennzeichnet ist, daß** der mindestens eine Digitaldruckkopf (6.1) mit dem Papier (2, 2') in dessen Vorschubrichtung verfahrbar ist.

11. Vorrichtung nach Anspruch 10, **dadurch gekennzeichnet, dass** der mindestens eine Digitaldruckkopf (6.1) an einer einen Zufallsgenerator (6.4) aufweisenden Steuerung (6.2) angeschlossen ist, die die Druckposition des mindestens einen Dekorelements (2.3, 2.4) auf der mit dem Dekor (2.2, 2.2') zu versehenden Oberfläche des Papiers nach einem Zufallsprinzip vorgibt.

12. Vorrichtung nach Anspruch 10 oder 11, **dadurch gekennzeichnet, dass** der mindestens eine Digitaldruckkopf (6.1) an einer einen Zufallsgenerator (6.4) aufweisenden Steuerung (6.2) angeschlossen ist, die das mindestens eine Dekorelement (2.3) aus einer Gruppe von Dekorelementen nach einem Zufallsprinzip ausgewählt.

13. Vorrichtung nach einem der Ansprüche 10 bis 12, **dadurch gekennzeichnet, dass** der mindestens eine Digitaldruckkopf (6.1) an einer einen Zufallsgenerator (6.4) aufweisenden Steuerung (6.2) angeschlossen ist, die das mindestens eine Dekorelement (2.3) nach einem Zufallsprinzip erzeugt.

14. Vorrichtung nach einem der Ansprüche 10 bis 13, **dadurch gekennzeichnet, dass** das mindestens eine Druckwalzenwerk (4.1, 5.1) mindestens eine Druckwalze, insbesondere Gravurwalze oder Gummituchwalze (5.12) aufweist, die in ihrer Mantelfläche mindestens eine Ausnehmung (5.13) zur Erzeugung eines nicht bedruckten Bereichs (2.1) auf dem Papier (2) enthält.

15. Vorrichtung nach einem der Ansprüche 10 bis 14, **gekennzeichnet durch** mehrere Druckwalzenwerke (4.1, 5.1) und mindestens eine den mindestens einen digitalen Druckkopf (6.1) aufweisende digitale Druckstation (6) zum Drucken des Dekors als mehrfarbiges Dekor (2.2), wobei jedes der Druckwalzenwerke (4.1, 5.1) sowie die digitale Druckstation (6) dem Drucken einer anderen Farbe des Dekors (2.2) dienen.

16. Vorrichtung nach einem der Ansprüche 10 bis 15, **gekennzeichnet durch** mehrere Digitaldruckköpfe (6.1), die in Vorschubrichtung des Papiers (2, 2') hintereinander angeordnet sind.

## Claims

1. Method for producing decorative paper for coating a wood-based base plate, a laminate and/or a compact plate, in which a decorative pattern (2.2, 2.2') is printed on a sheet or strip of paper (2, 2') by means of at least one print roller assembly (4.1, 5.1), the decorative pattern (2.2, 2.2') being a wood or stone pattern, and in which at least one decorative pattern element (2.3, 2.4) is printed on one or more portions of the paper (2, 2') by means of at least one digital print head (6.1) so that the decorative pattern (2.2, 2.2') printed on by the at least one print roller assembly (4.1, 5.1) remains visible at least in part or, if the at least one decorative pattern element (2.3, 2.4) is printed on the paper (2, 2') before the decorative pattern by means of the at least one digital print head (6.1), surrounds the at least one pattern element (2.3, 2.4), the at least one decorative pattern element (2.3, 2.4) depicting, in the case of the wood pattern, the texture of the wood to be imitated and being selected in this case from a group comprising in particular knots, pitch pockets, worm grooves and discolourations and/or depicting nail or screw heads and/or joints between wood panels or depicting, in the case of the stone pattern, the texture of the stone to be imitated and being selected in this case from a group comprising in particular discolourations, flaws and fossils and/or depicting joints between stone tiles, and which method is **characterised in that** the at least one digital print head (6.1) is moved together with the paper (2,2') in the feed direction thereof.

2. Method according to claim 1, **characterised in that** the printing position of the at least one decorative pattern element (2.3, 2.4) on the surface of the paper to be provided with the decorative pattern (2.2, 2.2') is determined at random.

3. Method according to claim 1, **characterised in that** the printing position of the at least one decorative pattern element (2.3, 2.4) on the surface of the paper to be provided with the decorative pattern (2.2, 2.2') is determined at random in the longitudinal and/or transverse direction of the paper.

4. Method according to claim 1, **characterised in that** one or more surface portions of the surface of the paper to be provided with the decorative pattern (2.2') are printed by means of the at least one print roller assembly (4.1, 5.1), and **in that** one or more surface portions (2.1) not printed by means of the at least one print roller assembly (4.1, 5.1) are printed by means of the at least one digital print head (6.1).

5. Method according to any of claims 1 to 4, **characterised in that** the at least one pattern element (2.3) is selected at random from a group of decorative pattern elements.

6. Method according to any of claims 1 to 5, **characterised in that** the at least one decorative pattern element (2.3) is generated at random using a computer (6.2).

7. Method according to any of claims 1 to 6, **characterised in that** the at least one decorative pattern element (2.3, 2.4) is applied to a print roller (5.12) of the at least one print roller assembly (5.1) by means of the at least one digital print head (6.1) so that said print roller prints the at least one decorative pattern element (2.3, 2.4) on the surface of the paper to be provided with the decorative pattern (2.2, 2.2').

8. Method according to any of claims 1 to 7, **characterised in that** the decorative pattern (2.2, 2.2') is printed as a multi-coloured decorative pattern by means of a plurality of print roller assemblies (4.1, 5.1), a different colour of the decorative pattern (2.2, 2.2') being printed on the paper (2, 2') by each of the print roller assemblies (4.1, 5.1), and a colour of the multi-coloured decorative pattern (2.2, 2.2') being printed on the paper (2, 2') by means of a digital printing station (6) or a digital printing station (6) comprising the at least one digital print head (6.1).

9. Method according to any of claims 1 to 8, **characterised in that** a plurality of digital print heads (6.1) are arranged one behind the other in the feed direction of the paper (2, 2').

10. Device for producing decorative paper for coating a wood-based base plate, a laminate and/or a compact plate, comprising at least one print roller assembly (4.1, 5.1) for printing a decorative pattern (2.2, 2.2') on a sheet or strip of paper (2, 2'), the decorative pattern (2.2, 2.2') being a wood or stone pattern, comprising at least one digital print head (6.1) for printing at least one decorative pattern element (2.3, 2.4) on one or more portions of the paper (2, 2') so that the decorative pattern (2.2, 2.2') printed on by the at least one print roller assembly (4.1, 5.1) remains visible at least in part or, if the at least one decorative pattern element (2.3, 2.4) is printed on the paper (2, 2') before the decorative pattern by means of the at least one digital print head (6.1), surrounds the at least one decorative pattern element (2.3, 2.4), the at least one decorative pattern element (2.3, 2.4) depicting, in the case of the wood pattern, the texture of the wood to be imitated and being selected in this case from a group comprising in particular knots, pitch pockets, worm grooves and discolourations and/or depicting nail or screw heads and/or joints between wood panels or depicting, in the case of the stone pattern, the texture of the stone to be imitated and being selected in this case from a group comprising in particular discolourations, flaws and fossils and/or depicting joints between stone tiles, and the device being **characterised in that** the at least one digital print head (6.1) can be moved together with the paper (2, 2') in the feed direction thereof.

11. Device according to claim 10, **characterised in that** the at least one digital print head (6.1) is connected to a control (6.2) which comprises a random generator (6.4) and determines at random the printing position of the at least one decorative pattern element (2.3, 2.4) on the surface of the paper to be provided with the decorative pattern (2.2, 2.2').

12. Device according to either claim 10 or claim 11, **characterised in that** the at least one digital print head (6.1) is connected to a control (6.2) which comprises a random generator (6.4) and selects the at least one decorative pattern element (2.3) at random from a group of decorative pattern elements.

13. Device according to any of claims 10 to 12, **characterised in that** the at least one digital print head (6.1) is connected to a control (6.2) which comprises a random generator (6.4) and generates at random the at least one decorative pattern element (2.3).

14. Device according to any of claims 10 to 13, **characterised in that** the at least one print roller assembly (4.1, 5.1) comprises at least one print roller, in particular an engraved roller or a rubber roller (5.12), which contains in its outside surface at least one recess (5.13) for producing a non-printed region (2.1) on the paper (2).

15. Device according to any of claims 10 to 14, **characterised by** a plurality of print roller assemblies (4.1, 5.1) and at least one digital printing station (6), comprising the at least one digital print head (6.1), for printing the pattern as a multi-coloured decorative pattern (2.2), each of the print roller assemblies (4.1, 5.1) and the digital printing station (6) being used to print a different colour of the decorative pattern (2.2).

16. Device according to any of claims 10 to 15, **characterised by** a plurality of digital print heads (6.1) which are arranged one behind the other in the feed direction of the paper (2, 2').

## Revendications

1. Procédé de fabrication de papier décoratif destiné à revêtir un support en forme de plaque en matériau à base de bois, en matériau stratifié et / ou une plaque compactée, procédé dans lequel un décor (2.2, 2.2') est imprimé sur une feuille ou une bande de papier (2, 2') au moyen d'au moins un dispositif d'impression à rouleaux (4.1, 5.1), sachant que le décor (2.2, 2.2') est un décor bois ou pierre, et dans lequel au moins un élément décoratif (2.3, 2.4) est imprimé sur une ou plusieurs zones partielles du papier (2, 2'), au moyen d'au moins une tête d'impression numérique (6.1), de telle manière que le décor (2.2, 2.2'), imprimé au moyen du dispositif d'impression à rouleaux (4.1, 5.1) au moins prévu, demeure visible au moins partiellement, ou qu'il entoure un élément décoratif (2,3, 2,4), pour autant que l'élément décoratif (2.3, 2.4) au moins prévu est imprimé sur le papier (2, 2'), avant le décor, au moyen de la tête d'impression numérique (6.1), sachant que l'élément décoratif (2.3, 2.4) au moins prévu reproduit, en cas de décor bois, la structure du bois à imiter et est choisi à partir d'un groupe comprenant en particulier des branches, des poches de résines, des couloirs de nutrition et et / ou reproduit des têtes de clous de vis et / ou des joints entre des panneaux de bois, ou bien, en cas de décor pierre, reproduit la structure de la pierre à imiter, et est alors choisi à partir d'un groupe comprenant en particulier des changements de couleurs, des inclusions et des pétrifications et / ou des joints entres des dalles, et le procédé étant **caractérisé en ce que** la tête d'impression numérique (6.1) au moins prévue est déplacée avec le papier (2.2, 2.2') dans la direction d'avance de celui-ci.

2. Procédé selon la revendication 1,
**caractérisé en ce que** la position d'impression de l'élément décoratif (2.3, 2.4) au moins prévu sur la surface du papier devant être pourvue du décor (2.2, 2.2') est prédéterminée selon un principe aléatoire.

3. Procédé selon la revendication 1,
**caractérisé en ce que** la position d'impression de l'élément décoratif (2.3, 2.4) au moins prévu sur la surface du papier devant être pourvue du décor (2.2, 2.2') est prédéterminée selon un principe aléatoire, dans la direction longitudinale et / ou dans la direction transversale du papier.

4. Procédé selon la revendication 1,
**caractérisé en ce que** l'une ou plusieurs des zones partielles de la surface du papier devant être pourvue du décor (2.2') sont imprimées au moyen du dispositif d'impression à rouleaux (4.1, 5.1) au moins prévu, et que l'une ou plusieurs des zones partielles (2.1) non imprimées au moyen du dispositif d'impression à rouleaux (4.1, 5.1) au moins prévu sont imprimées au moyen de la tête d'impression numérique (6.1) au moins prévue.

5. Procédé selon l'une des revendications 1 à 4,
**caractérisé en ce que** l'élément décoratif (2.3) au moins prévu est choisi à partir d'un groupe d'éléments décoratifs, selon un principe aléatoire.

6. Procédé selon l'une des revendications 1 à 5,
**caractérisé en ce que** l'élément décoratif (2.3) au moins prévu est réalisé au moyen d'un ordinateur (6.2), selon un principe aléatoire.

7. Procédé selon l'une des revendications 1 à 6,
**caractérisé en ce que** l'élément décoratif (2.3, 2.4) au moins prévu est appliqué, au moyen de la tête d'impression numérique (6.1), sur un rouleau d'impression (5.12) du dispositif d'impression à rouleaux (5.1) au moins prévu, de telle manière que celui-ci imprime l'élément décoratif (2.3, 2.4) au moins prévu sur la surface du papier devant être pourvue du décor (2.2, 2.2').

8. Procédé selon l'une des revendications 1 à 7,
**caractérisé en ce que** le décor (2.2, 2.2') est imprimé en tant que décor multicolore, au moyen de plusieurs dispositifs d'impression à rouleaux (4.1, 5.1), sachant qu'avec chacun des dispositifs d'impression à rouleaux (4.1, 5.1) une autre couleur du décor (2.2, 2.2') est imprimée sur le papier (2, 2') et sachant que la couleur du décor (2.2, 2.2') multicolore est imprimée sur le papier (2, 2') au moyen d'un poste d'impression numérique (6) ou d'un poste d'impression numérique (6) doté de la tête d'impression (6.1) numérique au moins prévue.

9. Procédé selon l'une des revendications 1 à 8,
**caractérisé en ce que** plusieurs têtes d'impression numérique (6.1) sont disposées les unes derrière les autres dans la direction d'avance du papier (2, 2').

10. Dispositif pour la fabrication de papier décoratif destiné à revêtir une plaque de base en matériau à base de bois, un stratifié et / ou une plaque compactée, lequel dispositif est doté d'au moins un dispositif à rouleaux d'impression (4.1, 5.1), destiné à imprimer un décor (2.2, 2.2') sur une feuille ou une bande de papier (2, 2'), ledit décor (2.2, 2.2') étant un décor bois ou pierre, et d'au moins une tête d'impression numérique (6.1), destinée à imprimer au moins un élément décoratif (2.3, 2.4) sur une ou plusieurs zones partielles du papier (2, 2'), de telle manière que le décor (2.2, 2.2'), imprimé au moyen du dispositif d'impression à rouleaux (4.1, 5.1) au moins prévu, demeure visible, au moins partiellement, ou, pour autant que l'élément décoratif (2.3, 2.4) au moins prévu est imprimé sur le papier (2, 2'), avant le décor, au moyen de la tête d'impression numérique (6.1) au moins prévu, il entoure l'élément décoratif (2.3, 2.4) au moins prévu, sachant que l'élément décoratif (2.3, 2.4) au moins prévu reproduit, en cas de décor bois, la structure du bois à imiter et est choisi à partir d'un groupe comprenant en particulier des branches, des poches de résines, des couloirs de nutrition et / ou reproduit des têtes de clous de vis et / ou des joints entre des panneaux de bois, ou bien, en cas de décor pierre, reproduit la structure de la pierre à imiter, et est alors choisi à partir d'un groupe comprenant en particulier des changements de couleurs, des inclusions et des pétrifications et / ou des joints entres des dalles, et ledit dispositif étant **caractérisé en ce que** la tête d'impression numérique (6.1) au moins prévue peut être déplacée avec le papier (2, 2') dans la direction d'avance de celui-ci.

11. Dispositif selon la revendication 10,
**caractérisé en ce que** la tête d'impression numérique (6.1) au moins prévue est raccordée à une commande (6.2) qui, dotée d'un générateur d'aléa, prédétermine selon un principe aléatoire la position d'impression de l'au moins un élément décoratif (2.3,2.4) sur la surface du papier devant être pourvue du décor (2.2, 2.2').

12. Dispositif selon revendication 10 ou 11,
**caractérisé en ce que** la tête d'impression numérique (6.1) au moins prévue est raccordée à une commande (6.2) qui, dotée d'un générateur d'aléa (6.4), sélectionne selon un principe aléatoire l'au moins un élément décoratif (2.3) à partir d'un groupe d'éléments décoratifs.

13. Dispositif selon l'une des revendications 10 à 12,
**caractérisé en ce que** la tête d'impression numérique (6.1) au moins prévue est raccordée à une commande (6.2) qui, dotée d'un générateur d'aléa (6.4), réalise selon un principe aléatoire l'élément décoratif (2.3) au moins prévu.

14. Dispositif selon l'une des revendications à 10 à 13,
**caractérisé en ce que** le dispositif d'impression à rouleaux (4.1, 5.1) au moins prévu est doté d'au moins un rouleau imprimeur, en particulier d'un rouleau à graver ou d'un rouleau en tissu caoutchouté (5.12), qui est dotée d'au moins un évidement (5.13) destiné à générer une région non imprimée (2.1) sur le papier (2).

15. Dispositif selon l'une des revendications à 10 à 14,
**caractérisé par** plusieurs dispositifs d'impression à rouleaux (4.1, 5.1) et au moins un poste d'impression (6) qui est doté de la tête d'impression numérique (6.1) au moins prévue, pour imprimer le décor en tant que décor polychrome (2.2), sachant que chacun des dispositif d'impression à rouleaux (4.1, 4.5), ainsi que le poste d'impression (6) servent à imprimer une autre couleur du décor (2.2).

16. Dispositif selon l'une des revendications 10 à 15,
**caractérisé par** plusieurs têtes d'impression (6.1) qui sont disposées les unes derrière les autres dans la direction d'avance du papier (2, 2').
